# DEMANDE DE BREVET EUROPEEN

(11) **EP 1 938 702 A1**
(43) Date de publication de la demande: **02.07.2008**
(21) Numéro de dépôt: 07150091.2
(22) Date de dépôt: 18.12.2007
(51) Int. Cl.: A43B 3/02, A43B 3/16, A43B 3/24

(54) **Dispositif de protection des chaussures et des jambes de pantalons contre les éclaboussures.**

(30) Priorité: 26.12.2006 FR 0611371
(71) Demandeur: Thorwatch Industrial Ltd., Hong-Kong Guangdong 519015 (CN)
(72) Inventeur: Pirker, Christian, 1207, Genève (CH)
(74) Mandataire: Bugnion Genève

(57) **Abrégé**

La présente invention concerne un dispositif de protection des chaussures et des jambes de pantalons contre les éclaboussures. Il est constitué de deux surbottes (1) rallongées pour couvrir aussi les cuisses. Les surbottes (1) fermées par un élastique (3) sont fabriquées par un matériau synthétique imperméable aux liquides tel que du polypropylène ou du polyéthylène. Au moins la partie inférieure (4) de la surbotte (1) peut être munie d'un revêtement anti-glisse. L'invention concerne aussi un emballage contenant ledit dispositif.

## Description

La présente invention concerne un dispositif de protection des chaussures et des jambes de pantalons contre les éclaboussures ainsi qu'un emballage contenant ledit dispositif.

Lorsque le détenteur d'un véhicule souhaite le laver, il a plusieurs possibilités: lavage à la main avec un seau d'eau et éventuellement un tuyau d'arrosage ou conduire son véhicule à une station de lavage automatique ou vers des places de lavage mettant à disposition de lances d'eau sous pression pour un lavage plus efficace que celui avec le seau d'eau ou les stations de lavage automatique. L'inconvénient de cette dernière solution est que l'utilisateur patauge dans des flaques d'eau et des éclaboussures souillent son pantalon. A moins d'avoir avec soi de vêtements et de chaussures de rechange ou une combinaison de protection adéquate il faut faire extrêmement attention pour éviter les éclaboussures.

On connaît du document US 5,946,822 une surbotte étanche composée d'une partie inférieure protégeant la chaussure, sur laquelle est assemblée une partie supérieure tubulaire protégeant la jambe au dessous du genou. Deux élastiques serrent les extrémités supérieures de deux parties constituant la surbotte.

Du document US 5,081,718 on connaît un vêtement ou survêtement étanche de protection comprenant un pantalon surmonté une pièce couvrant au moins la partie inférieure du buste. Des chaussures ou bottes étanches séparées sont prévues.

L'inventeur de la présente invention confronté à ce problème a cherché un dispositif permettant d'utiliser une telle installation de lavage sans subir les inconvénients des flaques d'eau et des éclaboussures ou de devoir changer ses vêtements et ses chaussures. Le dispositif devrait être léger, disponible facilement pour l'utilisateur et d'un coût bas.

Le dispositif selon la présente invention est caractérisé par le fait qu'il est constitué de deux surbottes rallongées pour couvrir aussi les cuisses fermées par un élastique fabriquées chacune par l'assemblage de deux parties découpées en forme d'un matériau synthétique imperméable aux liquides.

L'avantage de ce dispositif, prévu en principe pour une utilisation unique, est le fait qu'il est facile à utiliser, il est très léger, lorsqu'il est plié il prend très peu de place. Il est prévu pour prendre place dans un emballage sphérique ou similaire d'environ quatre cm de diamètre constitué de deux coquilles emboîtables. Son prix de vente est très bas, de l'ordre de 1.5 euro.

Selon une exécution le matériau utilisé est un polypropylène ou un polyéthylène.

Selon une exécution préférée, le polypropylène utilisé et non tissé et il se situe dans une plage de 30 à 40 gr/m².

Selon une autre variante, le polyéthylène présente une épaisseur d'environ 0.02 mm.

Selon une variante au moins la partie inférieure de la surbotte est munie d'un revêtement anti-glisse.

L'invention concerne aussi un emballage pour le dispositif pour distributeur par gravité caractérisé par le fait qu'il est constitué de deux coquilles complémentaires formant un ellipsoïde de révolution dont le petit diamètre mesure environ quatre centimètres munies des moyens complémentaires d'assemblage par vissage ou à encliquetage.

Selon une variante l'emballage est constitué de deux coquilles hémisphériques complémentaires d'un diamètre d'environ quatre centimètres munies des moyens complémentaires d'assemblage par vissage ou à encliquetage.

Fait en un matériau plastique cet emballage est aussi très léger.

L'invention dans son ensemble permet à peu de frais de mettre à disposition des utilisateurs un distributeur très simple délivrant des emballages avec ledit dispositif de protection contre les éclaboussures contre un jeton ou de pièces de monnaie pour un prix abordable.

L'invention sera décrite à l'aide du dessin annexé.

La figure 1 est une vue en plan d'une surbotte.

La figure 2 est une vue en perspective de l'emballage ouvert.

La figure 3 représente, à titre d'exemple, un distributeur d'emballages.

Une surbotte 1 est constitué de deux parties découpées en forme est soudées dans une feuille de un polypropylène ou un polyéthylène. Elle comprend une surchaussure 4 suivie d'une tube 2 permettant de couvrir la quasi totalité d'une jambe d'un pantalon (y compris la cuisse) se terminant par une ouverture munie d'un élastique 3 pour tenir le dispositif sur la jambe de l'utilisateur. Le diamètre du tube 2 est de l'ordre de 20 à 25 cm.

Si le matériau utilisé est du polyéthylène, il présente de préférence une épaisseur d'environ 0.02 mm

Si le matériau utilisé est du polypropylène il peut être non tissé il se situe dans une plage de 30 à 40 gr/m².

Le matériau peu être coloré ou non.

Enfin au moins la surchaussure 4 peut être munie d'un revêtement anti-glisse.

Les deux surbottes 1 soigneusement pliées peuvent êtres placée dans un emballage sphérique 12 d'un diamètre d'environ quatre cm. L'emballage est formé de deux coquilles hémisphériques 5, 6. La coquille 5 est munie d'une rainure 8 intérieure complémentaire à une nervure 7 située sur une portée annulaire 9 prolongeant la coquille 6. L'assemblage se fait par encliquetage. Les deux coquilles sont faites d'un matériau plastique dur transparent ou non. De préférence, une coquille est transparente et l'autre opaque et colorée. Pour l'assemblage de deux coquilles on peut aussi munir les deux coquilles d'un pas de vis. L'emballage peut aussi avoir la forme d'un ellipsoïde de révolution dont le petit diamètre mesure environ quatre centimètres et dans ce cas l'assemblage se fait uniquement par encliquetage.

A titre d'exemple nous décrivons aussi un distributeur de ces emballages. Le distributeur 10 comprend un réservoir 11 contenant les emballages 12 verrouillé sur un support 15. Le support 15 est muni d'un mécanisme 13 permettant contre un jeton ou pièces de monnaie introduit dans une fente (non représentée) de tourner un levier 14 laissant par gravité tomber un emballage 12 dans un réceptacle 16. Il s'agit d'un équipement purement mécanique demandant peu d'entretien.

## Revendications

1. Dispositif de protection des chaussures et des jambes de pantalons contre les éclaboussures, **caractérisé par le fait qu'**il est constitué de deux surbottes rallongées (1) pour couvrir aussi les cuisses fermées par un élastique (3) fabriquées chacune par l'assemblage de deux parties découpées en forme d'un matériau synthétique imperméable aux liquides.

2. Dispositif selon la revendication 1, **caractérisé par le fait que** le matériau utilisé est un polypropylène ou un polyéthylène.

3. Dispositif selon la revendication 2, **caractérisé par le fait que** le polypropylène utilisé est non tissé et il se situe dans une plage de 30 à 40 gr/m².

4. Dispositif selon la revendication 2 **caractérisé par le fait que** le polyéthylène présente une épaisseur d'environ 0.02 mm.

5. Dispositif selon l'une des revendications 1 à 4, **caractérisé par le fait qu'**au moins la partie inférieure (4) de la surbotte (1) est munie d'un revêtement anti-glisse.

6. Emballage pour le dispositif selon l'une des revendications 1 à 5, pour distributeur par gravité **caractérisé par le fait qu'**il est constitué de deux coquilles complémentaires formant un ellipsoïde de révolution dont le petit diamètre mesure environ quatre centimètres munies des moyens complémentaires d'assemblage par vissage ou à encliquetage.

7. Emballage selon la revendication 6, **caractérisé par le fait qu'**il est constitué de deux coquilles (5, 6) hémisphériques complémentaires d'un diamètre d'environ quatre centimètres munies des moyens complémentaires d'assemblage par vissage ou à encliquetage.
